# FASCICULE DE BREVET EUROPEEN

(11) **EP 1 072 858 B1**
(45) Date de publication et mention de la délivrance du brevet: **31.03.2004**
(21) Numéro de dépôt: 00402039.2
(22) Date de dépôt: 18.07.2000
(51) Int. Cl.: F41G 7/30

(54) **Procédé et dispositif de guidage à balayage laser d'un missile vers une cible**
Verfahren und Vorrichtung zur Lenkung eines Flugkörpers nach einem Ziel mittels Laserabtasten
Method and apparatus for guiding a missile towards a target by means of laser scanning

(30) Priorité: 30.07.1999 FR 9909916
(43) Date de publication de la demande: 31.01.2001
(73) Titulaire: Aerospatiale Matra Missiles, 75116 Paris (FR)
(72) Inventeur: Adda, Maurice, 92160 Antony (FR)
(74) Mandataire: Bonnetat, Christian

(56) Documents cités:
- DE-A- 3 104 318
- FR-A- 2 593 291
- GB-A- 2 146 450

## Description

La présente invention concerne un procédé et un dispositif de guidage à balayage laser d'un missile vers une cible.

Quoique non exclusivement, l'invention s'applique plus particulièrement au guidage d'un missile à partir d'un poste de tir, comportant le projecteur de faisceau laser, un récepteur optique étant embarqué sur ledit missile.

Le projecteur de faisceau laser émet une figure de balayage radiale, destinée à couvrir l'ensemble du champ de guidage du missile. Il est associé à une voie directe optique (ou tout autre canal optique d'observation télévisuelle ou thermique). Les documents GB-2146450-A et FR-A-2593291 décrivent des systèmes pour le guidage d'un missile sur une cible.

Cette façon de faire présente l'inconvénient, le faisceau laser balayant l'ensemble du champ, que ledit faisceau est susceptible d'être alors détecté, et le poste de tir éventuellement détruit par l'adversaire.

L'invention a pour but de réduire l'éventualité de détection du faisceau laser.

A cet effet, le procédé de guidage à balayage laser d'un missile vers une cible, selon lequel on observe un champ, dans lequel est susceptible d'évoluer ledit missile, pour localiser ce dernier dans ledit champ, est remarquable, selon l'invention, en ce que, dans ledit champ, on détermine une zone autour de la position instantanée dudit missile ainsi localisé, et en ce qu'on effectue le balayage laser uniquement dans ladite zone.

Ainsi, la probabilité de détection du faisceau laser est réduite en fonction de la réduction de la « surface » balayée par ledit faisceau.

Bien que l'on puisse envisager de ne plus balayer que ladite zone (laser allumé) en excluant le reste du champ, il est avantageux (essentiellement pour des raisons pratiques d'adaptation des systèmes existants) que, le balayage proprement dit étant effectué dans tout ledit champ, l'allumage dudit faisceau laser coïncide avec le balayage de ladite zone.

Dans ce cas, le « balayage » continue à être effectué dans tout le champ, pour l'essentiel avec le faisceau laser éteint, ce dernier n'étant allumé, et donc éventuellement repérable, que dans la zone déterminée (notablement réduite par rapport audit champ) autour de la position instantanée du missile, et dont l'étendue dépendra de différents paramètres, variables en fonction des conditions de tir du missile.

Pour la mise en oeuvre du procédé ci-dessus, l'invention concerne également un dispositif de guidage à balayage laser d'un missile vers une cible comportant :
- des moyens d'émission d'un faisceau laser destiné à transmettre des ordres de pilotage audit missile,
- des moyens d'observation d'un champ, dans lequel est susceptible d'évoluer ledit missile, pour localiser ce dernier dans ledit champ, et
- des moyens de balayage dudit champ par ledit faisceau laser, reliés auxdits moyens d'émission,
remarquable selon l'invention, par :
- des moyens pour définir une zone autour de la position instantanée dudit missile dans ledit champ, reliés auxdits moyens d'observation, et
- des moyens d'activation dudit faisceau laser dans ladite zone, reliés auxdits moyens définissant ladite zone.

Avantageusement, lesdits moyens d'activation du faisceau laser sont des moyens d'allumage dudit faisceau en phase avec les moyens de balayage dudit champ, de manière à faire coïncider l'allumage dudit faisceau avec le balayage de ladite zone.

Plus particulièrement, la réduction de détectabilité du faisceau laser est ainsi obtenue par allumage du laser de manière à ne couvrir que la partie du champ de guidage dans laquelle se trouve le missile.

Avantageusement, lesdits moyens d'observation comprennent une caméra vidéo, une lame semi-transparente pouvant être alors intercalée dans le chemin optique entre le viseur et la caméra.

De préférence, un moniteur permet la visualisation de ladite zone dans ledit champ.

Soit ledit moniteur partage, avec ladite caméra, la même lame semi-transparente intercalée dans ledit chemin optique, soit ladite caméra et ledit moniteur sont décalés, et sont associés, chacun, à une lame semi-transparente propre.

De préférence, un commutateur permet de passer du balayage laser de ladite zone au balayage dudit champ, sur ordre de l'opérateur, cela afin de localiser à nouveau le missile au cas où celui-ci sortirait de ladite zone.

Les figures du dessin annexé feront bien comprendre comment l'invention peut être réalisée. Sur ces figures, des références identiques désignent des éléments semblables.

La figure 1 est un schéma synoptique d'un exemple de réalisation du dispositif de guidage à balayage laser d'un missile vers une cible selon l'invention.

La figure 2 montre le champ d'observation dans lequel est définie une zone autour du missile.

Les figures 3 à 5 illustrent différents moyens d'imagerie dudit dispositif de l'invention.

Il est représenté, sur la figure 1, un exemple de réalisation du dispositif 1 de guidage à balayage laser d'un missile M vers une cible T (figure 2).

Le dispositif 1 comprend :
- des moyens d'émission d'un faisceau laser 2 destiné à transmettre des ordres de pilotage au missile M, comprenant un générateur de faisceau laser 3,
- des moyens d'observation 4 (notamment une caméra vidéo, à effet thermique, ou autre) d'un champ 5 (figure 2), également symbolisé par la flèche 5A sur la figure 1 (image reçue par la caméra), dans lequel est susceptible d'évoluer le missile M, pour localiser ce dernier dans le champ 5, et
- des moyens de balayage 6, comportant un miroir fixe 6A et un miroir mobile 6B, du champ 5 par le faisceau laser 2, reliés au générateur 3.

Plus particulièrement, selon l'invention, le dispositif 1 comprend en outre :
- des moyens 7 pour définir une zone 8 (figure 2) autour de la position instantanée du missile M dans le champ 5, reliés aux moyens d'observation 4 par une liaison 9, et
- des moyens d'activation 10 du faisceau laser 2 dans la zone 8, reliés aux moyens 7 définissant la zone 8 par une liaison 11.

Par ailleurs, les moyens d'activation 10 sont reliés au générateur du faisceau laser 3 par une liaison 12, et les moyens de balayage 6 aux moyens de détermination 7 par une liaison 13.

Dans cet exemple, les moyens d'activation 10 du faisceau laser 2 sont des moyens d'allumage dudit faisceau (via la liaison 12) en phase avec les moyens de balayage 6 du champ 5, de manière à faire coïncider (via la liaison 13) l'allumage du faisceau avec le balayage de la zone 8.

On réduit ainsi l'intégralité du balayage radial (suivant les axes Y-Y ; Z-Z, en supposant l'axe X-X celui « reliant » le poste de tir à la cible) à la seule partie (zone 8) du champ 5 de guidage dans laquelle se trouve le missile M.

A cet effet, on allume et on éteint le laser en phase avec le balayage du faisceau de manière à faire coïncider l'allumage du laser lorsque le faisceau balaie la « position » (au sens large de « zone », comme utilisé précédemment) du missile. Le poste de tir détecte la position du missile dans le champ de guidage par une reprise vidéo, couplée à un boîtier de traitement d'image (globalement désigné par la référence numérique 7 sur la figure 1).

Dans le cas d'un poste de tir ne comportant qu'une voie optique directe (viseur 14 sur les figures 3 à 5, la référence numérique 15 désignant l'oeil de l'observateur), l'ajout d'une caméra 4 de reprise d'image est nécessaire, en intercalant de plus dans le chemin optique une lame semi-transparente 16 (figure 3).

Comme on le voit sur la figure 4, cette structure optique peut être complétée par un micromoniteur 17 afin de permettre la visualisation de la fenêtre (ou zone 8) d'éclairage.

La figure 4 est un schéma de principe dans lequel la lame semi-transparente 16 permet :
- la double observation de la scène par l'oeil 15 de l'observateur et par la caméra 4,
- la double observation, par l'oeil 15, de la scène et de l'image du micromoniteur 17.

Toutefois, l'observation parasite du micromoniteur 17 par la caméra 4 n'est pas exclue dans un tel schéma. Il peut être avantageusement remplacé par un schéma (figure 5), dans lequel les deux fonctions précitées sont dissociées, avec une lame semi-transparente 18 supplémentaire (associée uniquement au micromoniteur 17), permettant d'éviter toute observation parasite.

L'avantage de cette organisation optique est qu'elle permet d'obtenir, en surimpression de la scène (champ 5), une visualisation de la fenêtre de guidage du missile (zone 8). Il est ainsi possible d'envisager, dans l'hypothèse où la « localisation missile» perdrait le missile (ce dernier se trouvant alors en dehors de la fenêtre) d'envoyer aux moyens de localisation 7 (sur ordre de l'opérateur) une commande de restitution (symbolisée par l'entrée 19 sur la figure 1) du balayage complet du champ 5 par le faisceau laser permettant d'«accrocher » à nouveau le missile.

## Revendications

1. Procédé de guidage à balayage laser d'un missile (M) vers une cible (T), selon lequel on observe un champ (5), dans lequel est susceptible d'évoluer ledit missile (M), pour localiser ce dernier dans ledit champ (5),
**caractérisé en ce que**, dans ledit champ (5), on détermine une zone (8) autour de la position instantanée dudit missile (M) ainsi localisé, et **en ce qu'**on effectue le balayage laser uniquement dans ladite zone (8).

2. Procédé selon la revendication 1, dans lequel le balayage proprement dit est effectué dans tout ledit champ (8),
**caractérisé en ce que** l'allumage dudit faisceau laser (2) coïncide avec le balayage de ladite zone (8).

3. Dispositif de guidage à balayage laser d'un missile vers une cible, pour la mise en oeuvre du procédé selon la revendication 1 ou 2, comportant :
- des moyens d'émission (3) d'un faisceau laser (2) destiné à transmettre des ordres de pilotage audit missile (M),
- des moyens d'observation (4) d'un champ (5), dans lequel est susceptible d'évoluer ledit missile (M), pour localiser ce dernier dans ledit champ (5), et
- des moyens (6) de balayage dudit champ (5) par ledit faisceau laser (2), reliés auxdits moyens d'émission (3),
**caractérisé par** :
- des moyens (7) pour définir une zone (8) autour de la position instantanée dudit missile (M) dans ledit champ (5), reliés auxdits moyens d'observation (4), et
- des moyens d'activation (10) dudit faisceau laser (2) dans ladite zone (8), reliés auxdits moyens (7) définissant ladite zone (8).

4. Dispositif selon la revendication 3,
**caractérisé en ce que** lesdits moyens d'activation du faisceau laser (2) sont des moyens d'allumage (10) dudit faisceau (2) en phase avec les moyens de balayage (6) dudit champ (5), de manière à faire coïncider l'allumage dudit faisceau (2) avec le balayage de ladite zone (8).

5. Dispositif selon la revendication 3 ou 4,
**caractérisé en ce que** lesdits moyens d'observation comprennent une caméra vidéo (4).

6. Dispositif selon la revendication 5,
**caractérisé en ce qu'**une lame semi-transparente (16) est intercalée dans le chemin optique entre le viseur (14) et la caméra (4).

7. Dispositif selon l'une quelconque des revendications 3 à 6, **caractérisé en ce qu'**un moniteur (17) permet la visualisation de ladite zone (8) dans ledit champ (5).

8. Dispositif selon la revendication 7,
**caractérisé en ce que** ledit moniteur (17) partage, avec ladite caméra (4), la même lame semi-transparente (16) intercalée dans ledit chemin optique.

9. Dispositif selon la revendication 7,
**caractérisé en ce que** ladite caméra (4) et ledit moniteur (17) sont décalés, et sont associés, chacun, à une lame semi-transparente propre (16,18).

10. Dispositif selon l'une quelconque des revendications 3 à 9,
**caractérisé par** un commutateur (19) permettant de passer du balayage laser de ladite zone (8) au balayage dudit champ (5), sur ordre de l'opérateur.

## Claims

1. A laser-scan process for guiding a missile (M) to a target (T), according to which one observes a field (5), within which said missile (M) is liable to move, so as to locate the latter in said field (5), **characterized in that**, in said field (5), a zone (8) is determined around the instantaneous position of said missile (M) thus located, and **in that** the laser scan is performed solely in said zone (8).

2. The process as claimed in claim 1, in which the scan proper is performed throughout said field (8), **characterized in that** the turning on of said laser beam (2) coincides with the scanning of said zone (8).

3. A laser-scan device for guiding a missile to a target, for implementing the process as claimed in claim 1 or 2, comprising:
- means (3) for emitting a laser beam (2) intended for transmitting flight control commands to said missile (M),
- means (4) for observing a field (5) within which said missile (M) is liable to move, so as to locate the latter in said field (5), and
- means (6) for scanning said field (5) with said laser beam (2), which are linked to said emitting means (3),
**characterized by**:
- means (7) for defining a zone (8) around the instantaneous position of said missile (M) in said field (5), which are linked to said observing means (4), and
- means (10) for activating said laser beam (2) in said zone (8), which are linked to said means (7) defining said zone (8).

4. The device as claimed in claim 3, **characterized in that** said means of activating the laser beam (2) are means (10) for turning on said beam (2) in phase with the means (6) for scanning said field (5) so as to make the turning on of said beam (2) coincide with the scanning of said zone (8).

5. The device as claimed in claim 3 or 4, **characterized in that** said observing means comprise a video camera (4).

6. The device as claimed in claim 5, **characterized in that** a semitransparent plate (16) is interposed in the optical path between the viewfinder (14) and the camera (4).

7. The device as claimed in any one of claims 3 to 6, **characterized in that** a monitor (17) allows the visualization of said zone (8) in said field (5).

8. The device as claimed in claim 7, **characterized in that** said monitor (17) shares, with said camera (4), the same semitransparent plate (16) interposed in said optical path.

9. The device as claimed in claim 7, **characterized in that** said camera (4) and said monitor (17) are offset, and are associated, each, with their own semitransparent plate (16, 18).

10. The device as claimed in any one of claims 3 to 9, **characterized in that** a switch (19) makes it possible to go from the laser scanning of said zone (8) to the scanning of said field (5), when commanded by the operator.

## Patentansprüche

1. Verfahren zur Führung eines Flugkörpers (M) zu einem Ziel (T) mittels Laserabtastung, mit welchem ein Gebiet (5) beobachtet wird, in dem der Flugkörper (M) bewegt werden kann, um diesen Flugkörper in diesem Gebiet (5) zu lokalisieren, **dadurch gekennzeichnet, dass** in dem Gebiet (5) ein Bereich (8) rings um die Momentanposition des lokalisierten Flugkörpers (M) festgelegt wird, und dass die Laserabtastung ausschließlich in diesem Bereich (8) erfolgt.

2. Verfahren gemäß Anspruch 1, in dem die Abtastung eigentlich im gesamten Gebiet (8) erfolgt,
**dadurch gekennzeichnet, dass** das Einschalten des Laserstrahls (2) mit der Abtastung des Bereichs (8) zusammenfällt.

3. Vorrichtung zur Führung eines Flugkörpers zu einem Ziel mittels Laserabtastung zur Durchführung des Verfahrens gemäß Anspruch 1 oder 2, mit:
- einer Einrichtung (3) zur Emission eines Laserstrahls (2), der dazu dient, Steuerbefehle an den Flugkörper (M) zu übertragen,
- einer Einrichtung (4) zur Beobachtung eines Gebietes (5), in dem der Flugkörper (M) bewegt werden kann, um diesen Flugkörper (M) im Gebiet (5) zu lokalisieren, und
- einer Einrichtung (6) zur Abtastung des Gebietes (5) mittels des Laserstrahls (2), die mit der Einrichtung zur Laserstrahlemission (3) verbunden ist,
**gekennzeichnet durch**:
- eine Einrichtung (7) zur Festlegung eines Bereichs (8) rings um die Momentanposition des Flugkörpers (M) im Gebiet (5), die mit der Beobachtungseinrichtung (4) verbunden ist, und
- eine Einrichtung (10) zur Aktivierung des Laserstrahls (2) im Bereich (8), die mit der Einrichtung (7) verbunden ist, die den Bereich (8) festlegt.

4. Vorrichtung gemäß Anspruch 3,
**dadurch gekennzeichnet, dass** die Einrichtung zur Aktivierung des Laserstrahls (2) eine Einschalteinrichtung (10) für den Laserstrahl ist, die mit der Abtasteinrichtung (6) des Gebietes (5) phasengleich ist, so dass das Einschalten des Strahls (2) mit der Abtastung des Bereichs (8) zusammenfällt.

5. Vorrichtung gemäß Anspruch 3 oder 4,
**dadurch gekennzeichnet, dass** die Beobachtungseinrichtung eine Videokamera (4) aufweist.

6. Vorrichtung gemäß Anspruch 5,
**dadurch gekennzeichnet, dass** eine halbtransparente Platte (16) in den Lichtweg zwischen dem Sucher (14) und der Kamera (4) eingelegt ist.

7. Vorrichtung gemäß einem der Ansprüche 3 bis 6,
**dadurch gekennzeichnet, dass** ein Bildschirm (17) die Visualisierung des Bereichs (8) innerhalb des Gebietes (5) erlaubt.

8. Vorrichtung gemäß Anspruch 7,
**dadurch gekennzeichnet, dass** sich der Bildschirm (17) mit der Kamera (4) die gleiche, in den Lichtweg eingelegte halbtransparente Platte (16) teilt.

9. Vorrichtung gemäß Anspruch 7,
**dadurch gekennzeichnet, dass** die Kamera (4) und der Bildschirm (17) versetzt sind und beide einer eigenen halbtransparenten Platte (16, 18) zugeordnet sind.

10. Vorrichtung gemäß einem der Ansprüche 3 bis 9,
**dadurch gekennzeichnet, dass** ein Umschalter (19) erlaubt, auf Befehl des Bedieners von einer Laserabtastung des Bereichs (8) zu einer Abtastung des Gebietes (5) überzugehen.
